# EUROPÄISCHE PATENTSCHRIFT

(11) **EP 0 321 845 B1**
(45) Veröffentlichungstag und Bekanntmachung des Hinweises auf die Patenterteilung: **15.01.1992**
(21) Anmeldenummer: 88120893.8
(22) Anmeldetag: 14.12.1988
(51) Int. Cl.: A61J 17/00

(54) **Beruhigungssauger aus Siliconkautschuk**
Pacifier of silicon rubber
Sucette de caoutchouc de silicone

(30) Priorität: 23.12.1987 DE 3743748
(43) Veröffentlichungstag der Anmeldung: 28.06.1989
(73) Patentinhaber: BAYER AG, 51368 Leverkusen (DE)
(72) Erfinder: Meussdoerffer, Johann Nikolaus, Dr., D-5090 Leverkusen 1 (DE)

(56) Entgegenhaltungen:
- DE-A- 3 347 876
- DE-B- 1 902 772
- DE-B- 2 401 117

## Beschreibung

Die vorliegende Erfindung betrifft Beruhigungssauger aus Siliconkautschuk, die aus einer Außenhülle und einem Füllmaterial bestehen.

Beruhigungssauger können aus den verschiedensten Materialien und unterschiedlichsten Konstruktionen gemacht werden, wozu in der Vergangenheit hauptsächlich nur Naturlatex zur Verfügung stand, während in neuerer Zeit Siliconkautschuk stärker bevorzugt wird (DE-A-3,232,506).

Der Vorteil des Siliconkautschuks liegt insbesondere in dem hervorragenden Alterungsverhalten, der leichten Handhabung beim Reinigung und Sterilisieren, der hohen Transparenz zur besseren Kontrolle der Sauberkeit, der einfachen Verarbeitung auf Spritzgußmaschinen und vieles mehr.

Üblicherweise wurden bisher die Beruhigungssauger aus Naturlatex oder aus Siliconkautschuk in einer Hohlform (US-A-4,676,386) mit Wandstärken bis zu ca. 2 mm gefertigt, wozu ein Material der Shore A - Härte zwischen 30 und 60 eingesetzt wurde. Größere Wandstärken wurden deshalb nicht gewählt, da andernfalls sich der Beruhigungssauger zu hart anfühlte und von den Kleinkindern nicht mehr angenommen wurde; massive Beruhigungssauger aus diesem Material waren wegen der selben Gründe nicht gewünscht.

Da aber die Kraft, die zur Zerstörung eines Saugers allgemein notwendig ist, proportional mit der Schichtdicke steigt, liegt es nahe, aus Sicherheitsgründen möglichst stabile und damit dickwandige Sauger zu fertigen; mit den zur Verfügung stehenden Materialien war dies aber nicht durchführbar, da ansonsten keine ausreichend weiche und elastische Sauger erhältlich waren.

Durch die Erfindung wird ein Beruhigungssauger zur Verfügung gestellt, die einerseits die guten Eigenschaften des hochweiterreißfesten und relativ harten Siliconkautschuks mit denen eines extrem weichen Siliconkautschuks in sich vereinigen.

Beruhigungssauger für Kleinkinder aus Siliconkautschuk, bestehend aus Außenhülle und Füllmaterial, dadurch gekennzeichnet, daß die Außenhülle aus einem hochweiterreißfesten Siliconkautschuk mit einer Shore A-Härte von 30 bis 60 besteht und wobei diese Außenhülle mit einem weichen Siliconkautschuk mit einer Shore A-Härte von weniger als 5 gefüllt ist und eine chemische und/oder mechanische Bindung an der Grenzfläche zwischen Außenhülle und Füllmaterial besteht.

Gegenstand der Erfindung ist also ein Sauger der besonders strapazierfähig ist auf Basis von Siliconkautschuk, wobei wie bisher der Sauger zunächst als Hohlkörper aus hochweiterreißfestem Siliconkautschuk im Shore A-Härtebereich von 30 bis 60 in Wandstärken um 1 mm gefertigt wird und anschließend mit einem speziellen additionsvernetzenden Siliconkautschuk extrem niedriger Shore A-Härte gefüllt und durch Temperatureinfluß zur Vulkanisation gebracht wird; hierbei erfolgt eine gleichzeitige chemische und mechanische Verbindung zum anderen Kautschuk.

Nach den bisher üblichen Verfahren werden die hohlen Siliconkautschuk-Beruhigungssauger aus peroxidisch vernetzendem oder additionsvernetzenden Siliconkautschuk über Preßverfahren oder Spritzgußverfahren hergestellt, wobei es sich um Einkomponenten- oder Zweikomponenten-Kautschuk handeln kann.

Durch die zusätzliche Füllung derartiger Hohlkörper, wobei deren Wandstärke jetzt reduziert werden kann, mit einem extrem weichen Siliconelastomeren können die beim Kauen auftretenden lokalen Überbeanspruchungen, wie Eindrücken, Einkerben, Einschneiden, durch gleichmäßige Ablenkung der auftretenden Kräfte auf die gesamte restliche Oberfläche soweit reduziert werden, daß eine mechanische Zerstörung durch Kauen praktisch unmöglich wird.

Ein weiterer Vorteil des erfindungsgemäßen Saugers ist, daß derartige geschmacklich an sich neutrale Füllungen mit diversen Geschmacksstoffen, wie Aroma von Früchten, Milch, Schokolade und dergleichen leicht versetzt werden können und damit von den Kleinkindern noch besser angenommen werden; die hierfür erforderlichen Konzentrationen der Aromastofe liegen bei unter 0,5 Gew.-%.

Das zur Füllung erforderliche Siliconelastomer wird auf Basis eines vinylhaltigen Polysiloxanes, eines Organohydrogensiloxanes, verstärkend wirkenden SiO₂ -Füllstoffen und eines Katalysators, gegebenenfalls in Gegenwart eines Verzögerers hergestellt:
Das vinylhaltige Polysiloxan hat die allgemeine Struktur
worin R¹, R², R³ und R⁴ Alkylgruppen mit bis zu 8 Kohlenstoffatomen, Arylgruppen und Vinylgruppen bedeuten können, maximal aber 2 Vinylgruppen nur pro Molekül enthalten sind und n die Kettenlänge des Polymer darstellt, so daß Viskositäten zwischen 0,1 und 300.000 Pa's bei 20°C erhalten werden.

Das Organohydrogensiloxan, welches in einer Menge von 0,1 bis 50 Gew.-Teile, bezogen auf 100 Teile vinylhaltiges Polyisloxan eingesetzt wird, entspricht der Formel
wobei R ein Alkylrest mit bis zu 8 Kohlenstoffen, ein Arylrest oder ein Fluoralkylrest mit 3 bis 8 Kohlenstoffatomen ist, p größer oder gleich 3 ist und
o + p so variiert werden, daß das Polymer eine Viskosität von 0,005 bis 0,1 Pa's bei 25°C hat.

Der Katalysator ist eine Platinverbindung und wird in Konzentrationen von 1 bis 250 ppm eingesetzt; die Füllstoffe werden in Mengen von 0 bis 200 Teile eingesetzt.

Die Herstellung des Saugers kann in an sich bekannter Weise erfolgen.

## Patentansprüche

1. Beruhigungssauger für Kleinkinder aus Siliconkautschuk, bestehend aus Außenhülle und Füllmaterial, dadurch gekennzeichnet, daß die Außenhülle aus einem hochweiterreißfesten Siliconkautschuk mit einer Shore A-Härte von 30 bis 60 besteht und wobei diese Außenhülle mit einem weichen Siliconkautschuk mit einer Shore A-Härte von weniger als 5 gefüllt ist und eine chemische und/oder mechanische Bindung an der Grenzfläche zwischen Außenhülle und Füllmaterial besteht.

2. Beruhigungssauger gemäß Anspruch 1, dadurch gekennzeichnet, daß die Außenhülle ein peroxidisch bzw. additionsvernetzender Festsiliconkautschuk oder ein additionsvernetzender Flüssigsiliconkautschuk und das Füllmaterial ein additionsvernetzendes Silicongel und/oder ein additionsvernetzender Flüssigsiliconkautschuk ist.

3. Beruhigungssauger gemäß einem der Ansprüche 1 oder 2, dadurch gekennzeichnet, daß das Füllmaterial massiv oder geschäumt ist.

4. Beruhigungssauger gemäß einem der Ansprüche 1 bis 3, dadurch gekennzeichnet, daß das die Außenhülle und/oder Füllung bildende Material Geschmacksstoffe enthält.

## Claims

1. A baby's dummy of silicone rubber consisting of an outer envelope and a filling material, characterized in that the outer envelope consists of a silicone rubber having a high tear propagation resistance and a Shore A hardness of 30 to 60 and is filled with a soft silicone rubber having a Shore A hardness of less than 5, the outer envelope and the filling material being chemically and/or mechanically bound to one another at their interface.

2. A baby's dummy as claimed in claim 1, characterized in that the outer envelope is a peroxide- or addition-crosslinking solid silicone rubber and or an addition-crosslinking liquid silicone rubber and the filling material is an addition-crosslinking silicone gel and/or an addition-crosslinking liquid silicone rubber.

3. A baby's dummy as claimed in claim 1 or 2, characterized in that the filling material is solid or foamed.

4. A baby's dummy as claimed in any of claims 1 to 3, characterized in that the material forming the outer envelope and/or filling contains flavourings.

## Revendications

1. Sucette pour nourrissons en caoutchouc de silicone, constituée d'une enveloppe extérieure et d'une matière de remplissage, caractérisée en ce que l'enveloppe extérieure est constituée d'un caoutchouc de silicone très résistant à la déchirure ayant une dureté Shore A de 30 à 60 et cette enveloppe extérieure est remplie d'un caoutchouc de silicone mou ayant une dureté Shore A inférieure à 5 et une liaison chimique et/ou mécanique est créée à l'interface entre l'enveloppe extérieure et la matière de remplissage.

2. Sucette suivant la revendication 1, caractérisée en ce que l'enveloppe extérieure est un caoutchouc de silicone solide à réticulation peroxydique ou par addition ou un caoutchouc de silicone liquide à réticulation par addition et la matière de remplissage est un gel de silicone à réticulation par addition et/ou un caoutchouc liquide de silicone à réticulation par addition.

3. Sucette suivant l'une des revendications 1 et 2, caractérisée en ce que la matière de remplissage est pleine ou cellulaire.

4. Sucette suivant l'une des revendications 1 à 3, caractérisée en ce que la matière formant l'enveloppe extérieure et/ou le remplissage contient des arômes.
